# FASCICULE DE BREVET EUROPEEN

(11) **EP 1 175 587 B1**
(45) Date de publication et mention de la délivrance du brevet: **16.02.2005**
(21) Numéro de dépôt: 00915223.2
(22) Date de dépôt: 27.03.2000
(51) Int. Cl.: F25J 3/04

(54) **PROCEDE ET INSTALLATION DE PRODUCTION D'ARGON PAR DISTILLATION CRYOGENIQUE**
VERFAHREN UND VORRICHTUNG ZUR ARGONERZEUGUNG DURCH TIEFTEMPERATURLUFTZERLEGGUNG
METHOD AND INSTALLATION FOR PRODUCING ARGON BY MEANS OF CRYOGENIC DISTILLATION

(30) Priorité: 29.03.1999 FR 9903870
(43) Date de publication de la demande: 30.01.2002
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: SAULNIER, Bernard, F-92700 Colombes (FR); GOURBIER, Jean-Pierre, F-94420 Le Plessis Trevise (FR)
(74) Mandataire: Mercey, Fiona Susan
(86) Numéro de dépôt international: PCT/FR2000/000763
(87) Numéro de publication internationale: WO 2000/058675

(56) Documents cités:
- EP-A- 0 538 520
- EP-A- 0 669 509
- EP-A- 0 786 633
- DE-C- 821 654
- DE-C- 930 033
- US-A- 5 133 790
- US-A- 5 440 884

## Description

La présente invention concerne un procédé et une installation de production d'argon par distillation cryogénique conformément aux préambules des revendications 1 et 6 respectivement. Un tel procédé et une telle installation sont connus du document EP-A-0 786 633.

Habituellement, un débit enrichi en argon est soutiré de la colonne basse pression d'une double colonne de séparation d'air et envoyé en bas d'une première colonne afin d'abaisser autant que nécessaire la quantité d'oxygène contenu dans l'oxygène produit.

Dans le procédé classique l'argon produit par cette première colonne est soutiré en tête et contient l'essentiel de l'azote introduit dans l'alimentation.

Il est alors d'usage comme on voit dans EP-A-0786633, J06-109361, EP-A-0669509, EP-A-0669508 et EP-A-558620 de l'envoyer dans une deuxième colonne dite colonne de déazotation comportant un tronçon d'épuisement destiné à éliminer l'azote de l'argon produit en cuve, un tronçon de rectification destiné à éliminer l'argon de l'azote résiduaire soutiré en tête, un rebouilleur de cuve et un condenseur en tête.

US-A- 5133790 décrit un système dans lequel on installe suffisamment de plateaux de distillation dans la colonne basse pression, au-dessus du point de prélèvement de l'alimentation de la première colonne, pour abaisser la teneur en azote dans des proportions telles que l'argon produit a une teneur en argon 'commerciale', généralement 1 ppm. Ainsi la colonne de déazotation peut être supprimée. Il est alors utile de disposer quelques plateaux de distillation au-dessus du point de soutirage du fluide riche en argon de la première colonne et de prévoir une purge en tête de la première colonne afin d'éliminer une partie de l'azote introduit. Dans ces conditions, la teneur en azote de l'argon produit peut être environ trois fois inférieure à celle de l'alimentation de la colonne.

L'inconvénient de ce procédé est qu'il est indispensable de contrôler le fonctionnement de la colonne basse pression de façon à ce que jamais la teneur en azote au point de soutirage de l'alimentation destinée à la première colonne n'excède la quantité admissible, à moins que la colonne ne comporte assez de plateaux pour disposer au point nominal d'une marge suffisante vis-à-vis de cette limite.

US-A-4977746 et US-A-4824453 divulguent un procédé de production d'argon et d'oxygène ultra pur dans lequel un liquide prélevé à un niveau intermédiaire de la colonne de production d'argon alimente la tête d'une colonne d'épuisement à la cuve de laquelle se forme l'oxygène ultra pur.
- Selon un objet de l'invention, il est prévu un procédé de séparation selon la revendication 1.

Le débit envoyé en tête de la deuxième colonne peut être un gaz ou un liquide.

De préférence, le gaz calorigène est une fraction du gaz enrichi en argon qui alimente la première colonne.

Dans certains cas, la première colonne est en deux sections, une section étant alimentée par le gaz enrichi en argon et l'autre ayant le condenseur de tête.

Normalement, la première colonne est alimentée à partir de la colonne basse pression d'une double colonne.

De préférence, un gaz de tête de la deuxième colonne est envoyé soit en tête de la première colonne soit au condenseur de tête de la première colonne.

Selon un autre objet de l'invention, il est prévu une installation selon la revendication 6.

Le fluide riche en argon envoyé en tête de la deuxième colonne peut être un gaz ou un liquide.

De préférence elle comprend des moyens pour envoyer une partie du gaz enrichi en argon au rebouilleur de cuve comme gaz calorigène.

Eventuellement, la première colonne est construite en deux sections.

De préférence, l'installation comprend des moyens pour envoyer un gaz de tête de la deuxième colonne soit à la tête de la première colonne soit au condenseur de tête de la première colonne.

L'invention sera maintenant décrite en plus de détail en se référant aux figures 1 et 2 qui représentent des installations selon l'invention.

Dans la figure 1, un débit d'air 100 est envoyé à une double colonne classique de séparation d'air comprenant une colonne moyenne pression 200 reliée thermiquement à une colonne basse pression 300.

Une partie des détails de cette colonne a été omise pour faciliter la présentation de l'invention.

Un débit 5 enrichi en argon contenant 7% d'argon, quelques ppm d'azote et de l'oxygène prélevé dans la colonne basse pression 300 est envoyé en cuve du premier tronçon 7 de la première colonne 1.Un débit liquide 6 est renvoyé de la cuve de la colonne première colonne à la colonne basse pression.

Le premier tronçon 7 contenant des garnissages structurés du type ondulé croisé sert à séparer le débit enrichi en argon.

Un gaz de tête 9 du premier tronçon est envoyé en cuve du deuxième tronçon 11 et un liquide de cuve du deuxième tronçon est envoyé en tête du premier tronçon 7 pour servir de reflux.

Le gaz de tête de la première colonne (colonne de mixture) est condensé au moins partiellement dans un condenseur de tête 15' contre du liquide riche de la cuve de la colonne moyenne pression ou un autre fluide. Une purge 13 de gaz riche en argon non-condensé peut être enlevée. Comme elle ne peut être riche en azote pour des raisons de température, la perte en argon sera proportionnelle à la quantité d'azote introduite dans le premier tronçon 7.

Néanmoins, celle-ci pourra être cinq à dix fois supérieure à la teneur admissible dans le cas de US-A-5133790, pour une perte inférieure à 5%.

Un débit liquide riche en argon 15 contenant de l'argon et au plus 1000ppm d'azote et 1000ppm d'oxygène est soutiré quelques plateaux théoriques en dessous du condenseur de tête, par exemple, trois plateaux théorique en dessous.

Le liquide 15 est envoyé en tête de la deuxième colonne 2 dans laquelle elle s'enrichit en argon. Le gaz de tête 17 enrichi en azote est renvoyé au deuxième tronçon 11 de la première colonne. De préférence, il n'y a aucun moyen de séparation ni rebouilleur au-dessus du point d'introduction du liquide 15 et aucun condenseur de tête de la deuxième colonne 2.

Une partie du gaz enrichi en argon sert à chauffer le rebouilleur de cuve 19 de la colonne 2 et le débit ainsi condensé est mélangé avec le liquide de cuve 6 du premier tronçon et renvoyé à la colonne basse pression 300. Tout fluide suffisamment chaud pour que sa condensation ou son refroidissement se produise à une température supérieure au liquide de cuve de la colonne 2 peut servir au rebouillage.

Un liquide 21 ou un gaz riche en argon 23 est soutiré en cuve de la deuxième colonne 2.

Le gaz enrichi en argon peut provenir au moins partiellement d'un appareil autre que la double colonne 200, 300. Par exemple il peut être transporté par camion ou par gazoduc depuis un appareil plus lointain.

Dans la deuxième figure, les colonnes 200,300 et 7 sont identiques à celles de la figure 1. Par contre au lieu de renvoyer le gaz de tête de la deuxième colonne 2 directement à la tête de la colonne 11, il est préférable d'envoyer ce débit directement au condenseur de tête 15' au-dessus de cette colonne 11. Dans le cas de la Figure 2, le gaz de tête de la colonne 11 est soutiré de celle-ci, mélangé avec le gaz de tête de la colonne 2 et envoyé à la capacité 18 qui contient le condenseur 15'. Le mélange de gaz se condense au moins partiellement dans ce condenseur avant d'être renvoyé sous forme liquide à la tête de la colonne 11.

Ce système permet d'éviter la complexité consistant à créer une alimentation supplémentaire dans la première colonne 11, sans affecter de façon significative la production d'argon. Cette façon de mettre en oeuvre l'invention est particulièrement profitable quand le condenseur d'argon et sa capacité sont séparés de la première colonne.

De préférence, le procédé n'utilise pas de catalyse pour épurer l'argon.

## Revendications

1. Procédé de séparation d'un gaz enrichi en argon par distillation cryogénique comprenant les étapes suivantes :
- envoyer un débit de gaz (5) contenant de l'oxygène enrichi en argon à une première colonne (1) ;
- séparer le gaz par distillation dans la première colonne en un liquide enrichi en oxygène et un gaz enrichi en argon ;
- condenser au moins partiellement du gaz riche en argon dans un condenseur de tête (15) de la première colonne pour former du reflux ;
- prélever un autre débit (15) riche en argon contenant au plus 1000 ppm d'oxygène de la première colonne et l'envoyer à une deuxième colonne (2) ;
- chauffer la cuve de la deuxième colonne au moyen d'un gaz calorigène (5) ; et,
- soutirer de la partie inférieure de la deuxième colonne un fluide riche en argon (21, 23) comme produit final **caractérisé en ce que** l'autre débit riche en argon contient au plus 1000 ppm d'azote et est envoyé en tête de la deuxième colonne.

2. Procédé selon la revendication 1 dans lequel le gaz calorigène est une fraction du gaz enrichi en argon (5) qui alimente la première colonne.

3. Procédé selon la revendication 1 ou 2 dans lequel la première colonne (1) est en deux sections, une section (7) étant alimentée par le gaz enrichi en argon et l'autre (11) ayant le condenseur de tête.

4. Procédé selon la revendication 1, 2 ou 3 dans lequel la première colonne est alimentée à partir de la colonne basse pression (300) d'une double colonne.

5. Procédé selon l'une des revendications précédentes dans lequel un gaz de tête (17) de la deuxième colonne (2) est envoyé soit en tête de la première colonne soit au condenseur de tête (15') de la première colonne.

6. Installation de séparation d'un gaz enrichi en argon par distillation cryogénique comprenant :
- une première colonne (1) ayant un condenseur de tête (15') ;
- une deuxième colonne (2) ayant un rebouilleur de cuve (19) ;
- des moyens pour envoyer un gaz enrichi en argon à un premier niveau de la première colonne ;
- des moyens pour soutirer un fluide riche en argon à un deuxième niveau de la première colonne ;
- des moyens pour envoyer le fluide riche en argon à la deuxième colonne ;
- des moyens pour envoyer un gaz calorigène (5) au rebouilleur de cuve ;
- des moyens pour soutirer un produit final (21, 23) riche en argon en cuve de la deuxième colonne ;
et dans laquelle, entre le premier et le deuxième niveau, il y a au moins 100 plateaux théoriques, **caractérisée en ce qu'**elle comprend des moyens pour envoyer le fluide riche en argon en tête de la deuxième colonne.

7. Installation selon la revendication 6 comprenant des moyens pour envoyer une partie du gaz enrichi en argon (5) au rebouilleur de cuve (15') comme gaz calorigène.

8. Installation selon la revendication 6 ou dans laquelle la première colonne est construite en deux sections.

9. Installation selon une des revendications 6 à 8 comprenant des moyens pour envoyer un gaz de tête (17) de la deuxième colonne (2) soit à la tête de la première colonne (1) soit au condenseur de tête (15') de la première colonne.

10. installation selon une des revendications 6 à 9 dans laquelle la deuxième colonne (2) n'a pas de condenseur de tête.

## Patentansprüche

1. Verfahren zur Zerlegung eines mit Argon angereicherten Gases durch Tieftemperaturdestillation, das die folgenden Schritte umfasst:
- Einspeisen des mit Argon angereicherten sauerstoffhaltigen Gasstroms (5) in eine erste Kolonne (1);
- Zerlegen des Gases durch Destillation in der ersten Kolonne in eine mit Sauerstoff angereicherte Flüssigkeit und ein mit Argon angereichertes Gas;
- mindestens teilweises Kondensieren des argonreichen Gases in einem Kopfkondensator (15) der ersten Kolonne, um Rückfluss zu bilden;
- Abziehen eines anderen argonreichen Stromes (15), der höchstens 1000 ppm Sauerstoff enthält, aus der ersten Kolonne und einspeisen desselben in eine zweite Kolonne (2);
- Beheizen des Sumpfes der zweiten Kolonne mittels eines Gases als Wärmequelle (5); und
- Abziehen einer argonreichen Flüssigkeit (21, 23) als Endprodukt aus dem unteren Teil der zweiten Kolonne, **dadurch gekennzeichnet, dass** der andere argonreiche Strom höchstens 1000 ppm Stickstoff enthält, und zum Kopf der zweiten Kolonne geführt wird.

2. Verfahren nach Anspruch 1, bei dem das Heizgas ein Teil des mit Argon angereicherten Gases (5) ist, das in die erste Kolonne eingespeist wird.

3. Verfahren nach Anspruch 1 oder 2, wobei die erste Kolonne (1) zwei Abschnitte umfasst, wobei in den einen Abschnitt (7) das mit Argon angereicherte Gas eingespeist wird, und der andere (11) den Kopfkondensator hat.

4. Verfahren nach Anspruch 1, 2 oder 3, wobei die Einspeisung der ersten Kolonne von der Niederdruckkolonne (300) einer Doppelkolonne kommt.

5. Verfahren nach einem der vorhergehenden Ansprüche, wobei das Gas (17) vom Kopf der zweiten Kolonne (2) entweder zum Kopf der ersten Kolonne, oder zum Kopfkondensator (15') der ersten Kolonne geführt wird.

6. Vorrichtung zur Zerlegung eines mit Argon angereicherten sauerstoffhaltigen Gases durch Tieftemperaturdestillation, die folgendes umfasst:
- eine erste Kolonne (1), die einen Kopfkondensator (15') aufweist;
- eine zweite Kolonne (2), die einen Sumpfverdampfer (19) aufweist;
- Mittel zum Einspeisen des mit Argon angereicherten Gases bei einer ersten Höhe einer ersten Kolonne;
- Mittel zum Abziehen einer argonreichen Flüssigkeit bei einer zweiten Höhe der ersten Kolonne;
- Mittel zum Einspeisen der argonreichen Flüssigkeit in die zweite Kolonne;
- Mittel, um ein Heizgas (5) zum Sumpfverdampfer zu führen;
- Mittel zum Abziehen eines argonreichen Endprodukts (21, 23) aus dem Sumpf der zweiten Kolonne;
wobei zwischen der ersten und der zweiten Höhe mindestens 100 theoretische Böden sind, **dadurch gekennzeichnet, dass** sie Mittel umfasst, um die argonreiche Flüssigkeit zum Kopf der zweiten Kolonne zu führen.

7. Vorrichtung nach Anspruch 6, die Mittel umfasst, um einen Teil des mit Argon angereicherten Gases (5) als Heizgas zum Sumpfverdampfer (19) zu führen.

8. Vorrichtung nach Anspruch 6, oder bei der die erste Kolonne in zwei Abschnitten ausgeführt ist.

9. Vorrichtung nach einem der Ansprüche 6 bis 8, die Mittel umfasst, um das Gas (17) vom Kopf der zweiten Kolonne (2) entweder zum Kopf der ersten Kolonne (1), oder zum Kopfkondensator (15') der ersten Kolonne zu führen.

10. Vorrichtung nach einem der Ansprüche 6 bis 9, wobei die zweite Kolonne (2) keinen Kopfkondensator hat.

## Claims

1. Process for separating an argon-enriched gas by cryogenic distillation, comprising the following steps:
- the step of sending an oxygen-containing, argon-enriched gas stream (5) to a first column (1);
- the step of separating the gas by distillation in the first column into an oxygen-enriched liquid and an argon-enriched gas;
- the step of at least partially condensing the argon-rich gas in an overhead condenser (15) of the first column in order to form reflux;
- the step of removing another argon-rich stream (15) containing at most 1000 ppm oxygen from the first column and of sending it to a second column (2);
- the step of warming the bottom of the second column by means of a warming gas; and
- the step of withdrawing, as final product, an argon-rich fluid (21, 23) from the lower portion of the second column, **characterized in that** the other argon-rich stream contains at most 1000 ppm nitrogen and is sent to the top of the second column.

2. Process according to Claim 1, in which the warming gas is a fraction of the argon-enriched gas (5) which feeds the first column.

3. Process according to Claim 1 or 2, in which the first column (1) is in two sections, one section (7) being fed with the argon-enriched gas and the other (11) having the overhead condenser.

4. Process according to Claim 1, 2 or 3, in which the first column is fed from the low-pressure column (300) of a double column.

5. Process according to one of the preceding claims, in which an overhead gas (17) of the second column (2) is sent either to the top of the first column or to the overhead condenser (15') of the first column.

6. Plant for separating an argon-enriched gas by cryogenic distillation, comprising:
- a first column (1) having an overhead condenser (15');
- a second column (2) having a bottom reboiler (19);
- means for sending an argon-enriched gas to a first level of the first column;
- means for withdrawing an argon-rich fluid at a second level of the first column;
- means for sending the argon-rich fluid to the second column;
- means for sending a warming gas (5) to the bottom reboiler;
- means for withdrawing an argon-rich final product (21, 23) from the bottom of the second column,
and in which, between the first and second levels, there are at least 100 theoretical trays **characterized in that**, it comprises means for sending the argon-rich fluid to the top of the second column.

7. Plant according to Claim 6 or 7, comprising means for sending a portion of the argon-enriched gas (5) to the bottom reboiler (19) as warming gas.

8. Plant according to Claim 6 or 7, in which the first column is constructed in two sections.

9. Plant according to one of Claims 6 to 8, comprising means for sending an overhead gas (17) from the second column (2) either to the top of the first column (1) or to the overhead condenser (15') of the first column.

10. Plant according to one of Claims 6 to 9, in which the second column (2) has no overhead condenser.
